# EUROPÄISCHE PATENTSCHRIFT

(11) **EP 1 531 712 B1**
(45) Veröffentlichungstag und Bekanntmachung des Hinweises auf die Patenterteilung: **10.10.2012**
(21) Anmeldenummer: 03792399.2
(22) Anmeldetag: 20.08.2003
(51) Int. Cl.: A47L 15/00, A47L 15/42, A47L 15/46

(54) **VERFAHREN ZUM ANPASSEN EINES SPÜLPROGRAMMS IN EINER GESCHIRRSPÜLMASCHINE UND GESCHIRRSPÜLMASCHINE**
METHOD FOR ADAPTING A RINSING PROGRAM IN A DISHWASHER MACHINE, AND CORRESPONDING DISHWASHER MACHINE
PROCEDE D'ADAPTATION D'UN PROGRAMME DE LAVAGE DANS UN LAVE-VAISSELLE ET LAVE-VAISSELLE

(30) Priorität: 21.08.2002 DE 10238304
(43) Veröffentlichungstag der Anmeldung: 25.05.2005
(73) Patentinhaber: BSH Bosch und Siemens Hausgeräte GmbH, 81739 München (DE)
(72) Erfinder: ROSENBAUER, Michael, 86756 Reimlingen (DE)
(86) Internationale Anmeldenummer: PCT/EP2003/009245
(87) Internationale Veröffentlichungsnummer: WO 2004/017807

(56) Entgegenhaltungen:
- EP-A- 0 741 991
- WO-A-00/06688
- DE-A- 4 243 868
- DE-A- 4 311 064
- DE-A- 10 027 844
- DE-A- 10 057 210
- DE-A- 19 651 347
- DE-A- 19 957 243
- DE-A1- 10 045 151
- DE-A1- 19 643 151
- FR-A- 2 589 057

## Beschreibung

Die Erfindung betrifft ein Verfahren zum Anpassen eines Spülprogramms in einer Geschirrspülmaschine.

Neben der herkömmlichen Verwendung von Geschirrspülmittel, welches in Pulverform vorliegt und in eine zumeist in der Tür einer Geschirrspülmaschine befindlichen Spülmittelabgabevorrichtung eingebracht und von dieser zu einem vorbestimmten Zeitpunkt ausgebracht wird und neben der Verwendung von flüssigem Klarspüler, der ebenfalls in eine zumeist in der Tür einer Geschirrspülmaschine befindlichen Spülmittelabgabevorrichtung eingebracht und von dieser zu einem vorbestimmten Zeitpunkt und in einer vorbestimmten Menge ausgebracht wird, sind seit einiger Zeit Mittel in tablettenförmiger oder gelförmiger Darreichungsform bekannt, welche nicht nur das eigentliche Spülmittel sondern auch diejenigen Bestandteile enthalten, die als Verbrauchsstoffe während einer Spülphase notwendig sind. So sind beispielsweise seit einiger Zeit Kombinationsprodukte, sogenannte "2 in 1 Tabs" oder "2 in 1 Gels", die neben dem Geschirrspülmittel auch den Klarspüler beinhalten und "3 in 1 Tabs" oder "3 in 1 Gels", die neben dem Geschirrspülmittel, dem Klarspüler auch eine Chemikalie, die die Funktion der Enthärtungseinrichtung ersetzt, beinhalten, bekannt. Nach der Vorstellung der Hersteller dieser Tabs oder Gels finden deren jeweiligen Bestandteile genau zu dem Zeitpunkt während des Spülprogrammablaufs Einsatz, an dem diese Bestandteile ihre optimale Wirkung entfalten.

Da jedoch der Spülprogrammablauf sowohl von dem jeweils gewählten Spülprogramm, dem Hersteller der Geschirrspülmaschine als auch von einzelnen Modelltypen abhängt, kann der Einsatz von Tabs oder Gels dazu führen, dass beispielsweise der Klarspüler zu einem Zeitpunkt in die Spülflotte freigegeben wird, an dem noch kein Klarspülen stattfindet, so dass in einem tatsächlichen Teilprogrammabschnitt Klarspülen kein entsprechender Klarspüler mehr vorhanden ist. Denn bei einigen bekannten Tabs oder Gels ist die Freigabe des Klarspülers lediglich an die Umgebungstemperatur erkoppelt, so dass bei Überschreiten dieser Temperatur bereits während eines Teilprogrammabschnitts Reinigen, Klarspüler freigesetzt wird.

Bei einer anderen Ausgestaltung des Spülprogramms kann es sein, dass der Klarspüler nicht aktiviert wird, so dass ebenfalls keine Klarspülwirkung erzielt wird, wobei jedoch der Klarspüler nach Abschluss des Spülprogramms beispielsweise immer noch in unaufgelöster Form vorliegt.

Da der Klarspüler üblicherweise vor allem die Funktion des Abbaus der Oberflächenspannung der Klarspülflotte hat, führt das Fehlen des Klarspülers in der Klarspülflotte zu einem verringerten Abfließen des auf dem zu reinigenden Gutes verbliebenen Restwassers im Teilprogrammabschnitt Trocknen, was gegenüber der Verwendung einer Klarspülflotte mit Klarspüleranteil ein wesentlich verschlechtertes Trocknungsergebnis ergibt.

Bei der Verwendung von Tabs oder Gels mit einer entsprechenden Chemikalie, die die Funktion der Enthärtungseinrichtung ersetzt, tritt in ähnlicher Weise der Nachteil auf, dass die in den Tabs oder Gels befindliche Chemikalienmenge nicht auf alle Wasserhärtegrade abgestimmt ist, so dass jeweils regional bedingt, die Verwendung von Tabs oder Gels entweder den Härtegrad zu sehr reduziert oder den Härtegrad nicht ausreichend reduziert. Insbesondere die Verwendung von Wasser mit nicht ausreichend reduzierter Wasserhärte führt zu einer geringeren Wirksamkeit des Spülmittels und des Klarspülmittels ergibt dadurch ein wesentlich verschlechtertes Reinigungs- und Trocknungsergebnis.

Als Folge dieser Verwendung der Tabs oder Gels kann der Benutzer der Geschirrspülmaschine feststellen, dass die Reinigungsleistung und/oder die Trocknungsleistung nicht befriedigend ist und führt dieses Ergebnis in vielen Fällen ursächlich auf die Geschirrspülmaschine zurück, obwohl die Ursache hauptsächlich in der Verwendung von Tabs oder Gels liegt.

Aus der WO00/06688 ist eine Zusammensetzung zur Verwendung einer Geschirrspülmaschine bekannt. Dabei umfasst die Verwendung einen aus zwei Hälften gebildeten Grundkörper, der in der Mitte einen Hohlraum bildet, in dem eine weitere Wirkstoffkapsel bevorratet ist.

Aus der DE 42 43 886 A1 ist ein Verfahren zum Betreiben einer Geschirrspülmaschine bekannt, das aus den Teilprogrammschritten Vorspülen, Reinigen, Zwischenspülen, Klarspülen und Trocknen bestehen kann, wobei bei vermindertem Verschmutzungsgrad ein Spülflüssigkeitswechsel ausgeblendet wird und die Spülflüssigkeit wenigstens in den nächsten Programmschritt, beispielsweise Reinigen übernommen wird.

Aus der DE 196 51 347 A1 ist ein weiteres Verfahren zum Betreiben einer Geschirrspülmaschine bekannt. Dabei ist eine vollständigen Anpassung des Programmablaufs an unterschiedliche Verschmutzungsgrade des zu reinigenden Geschirrs vorgesehen mittels wenigstens eines im Wesentlichen stufenlos einstellbaren, für den Spülvorgang notwendigen und durch ihn beeinflussten Parameters.

Aus der EP 0 741 991 A1 ist eine Vorrichtung zur Regenerierung des Enthärtungsmittels in einer Waschmaschine bekannt, aufweisend einen Container für das Enthärtungsmittel, einen Container für das Regeneriersalz, und Messmittel zur Feststellung, ob ein Regenerierungsprozess erforderlich ist. Ferner sind Sensormittel zur Erfassung der Wasserhärte vorgesehen.

Aus der DE 100 57 210 A1 ist ein Verfahren zur automatischen Steuerung des Spülprozesses in einer Geschirrspülmaschine bekannt, bei dem entsprechend abhängig vom Verschmutzungsgrad des Spülgutes, der Geschirrspülmenge und gegebenenfalls von der Geschirrspülart ein aus mehreren Teilprogrammschritten zusammensetzbares Spülprogramm variierbar ist. Der Verschmutzungsgrad wird vom Bediener vorgewählt, wobei die Programmsteuerungen abhängig von der Bedienervorgabe das Spülprogrammheft einnimmt und den weiteren Spülverlauf gegebenenfalls noch in Abhängigkeit zugeführter Sensorsignale über Spülwassertrübung, Temperaturanstiegsgeschwindigkeit und dergleichen korrigiert.

Aus der FR 2 589 057 ist eine Geschirrspülmaschine bekannt, die einen Niveausensor aufweist, zur Regulierung der Wassermenge in einer Geschirrspülmaschine.

Aus der EP 1 195 128 A2 ist eine Geschirrspülmaschine mit einer Einrichtung zur automatischen Zugabe einer vorgegebenen Menge an Klarspüler aus einem Klarspülervorrat bekannt. Um bei Benutzung von Reinigungstabletten bzw. -tabs mit Klarspüler eine überflüssige Zugabe von Klarspüler aus dem Klarspülervorrat zu vermeiden sind Mittel zum wahlweise Sperren der Klarspülerzugabe vorgesehen.

Aus der DE 145 151 A1 ist ein Verfahren zur Zufuhr von Klarspülmittel in einer Geschirrspülmaschine bekannt, bei der mittels eines optischen Sensors die Schaum**** der Klarspülflüssigkeit überwacht wird. Die Überdosierung von Klarspülmittel während des Klarspülvorgangs wird dadurch vermieden, dass für die dosierte Zufuhr von Klarspülmittel ein Sollwert für die Schaumstoff**** in der Klarspülflüssigkeit vorgegeben wird, dass während des Klarspülvorgangs der vom optischen Sensor erfasste *** der Schaum*** in der Klarspülflüssigkeit mit dem vorgegebenen Sollwert verglichen wird und das so lange Klarspülmittel kontinuierlich oder in Intervallen der Klarspülflüssigkeit zugeführt wird, bis der erfasst *** dem vorgegebenen Sollwert entspricht.

Aus der DE 196 43 151 A1 ist ein Verfahren zum Betrieb einer Enthärtungseinrichtung einer Haushalts-Geschirrspülmaschine bekannt wobei die Enthärtungseinrichtung eine ***Austauscher und einen Salzvorratsbehälter aufweist, in dem oder an dem eine Sensoreinrichtung für diese als Konzentration einer in dem Salzvorratsbehälter befindlichen Zone angeordnet ist, die eine Anzeigevorrichtung betätigt. So kann bei einer ersten Inbetriebnahme der Haushalts-Geschirrspülmaschine eine Fehlanzeige der Anzeigevorrichtung sicher vermieden werden.

Aufgabe der vorliegenden Erfindung ist es daher, ein Verfahren bereitzustellen, welches es erlaubt den Spülprogrammablauf einer Geschirrspülmaschine so anzupassen, dass auch bei Verwendung unterschiedlichster Kombinationsspülmittel eine befriedigende Reinigungs- und Trocknungsleistung erzielt wird.

Diese Aufgabe wird durch das erfindungsgemäße Verfahren mit den Merkmalen gemäß Anspruch 1 gelöst. Vorteilhafte Weiterbildungen der Erfindungen sind in den Unteransprüchen gekennzeichnet.

Bei dem erfindungsgemäßen Verfahren zum Anpassen eines Spülprogramms in einer Geschirrspülmaschine wird bei Feststellung des Fehlens der Zugabe von Klarspülmittel und bei Betrieb der Geschirrspülmaschine und/oder bei Feststellung des Fehlens von Salz und bei einer ausgeschalteten Enthärtungseinrichtung und bei Betrieb der Geschirrspülmaschine der Spülprogrammablauf angepasst. Durch die Klarspülermangelfeststellung in Verbindung mit dem Betrieb der Geschirrspülmaschine wird festgestellt, dass entweder der Benutzer vergessen hat Klarspüler einzufüllen oder dass die beschriebenen Tabs oder Gels verwendet werden. Durch die Salzmangelfeststellung in Verbindung mit einer ausgeschalteten Enthärtungseinrichtung und mit dem Betrieb der Geschirrspülmaschine kann zweifelsfrei die Benutzung von Tabs oder Gels festgestellt werden. In allen Fällen ist nach der Erfindung zum Erreichen einer befriedigende Reinigungs- und Trocknungsleistung eine Anpassung des Spülprogramms ohne Einwirkung des Benutzers vorgesehen.

Bei Feststellung des Fehlens der Zugabe von Klarspülmittel und bei Betrieb der Geschirrspülmaschine wird während des Spülprogramms die Anzahl der Flottenwechsel in einem Teilprogrammschritt Zwischenspülen gesenkt und/oder die Anzahl der Flottenwechsel in einem Teilprogrammschritt Klarspülen und/oder die Dauer eines Teilprogrammschrittes Trocknen und/oder die damit verbundene Temperatur erhöht. Eine gesenkte Anzahl der Flottenwechsel im Teilprogrammschritt Zwischenspülen, was üblicherweise mit Klarwasser betrieben wird, ermöglicht eine Weiterverwendung der Reinigungsflotte im Klarspülen, wodurch dann - bei Bedarf - diese "verschleppte" Flotte die Klarspülfunktionen übernehmen kann. Eine erhöhte Temperatur der Klarspülflotte, insbesondere im Klarspülen, ermöglicht ein besseres Verdampfen der auf dem mit der Klarspülflotte erwärmten zu reinigenden Gutes verbliebenen Restflüssigkeit und ermöglicht somit ein ausreichendes Trocknungsergebnis. Zur ausreichenden Erwärmung und zur ausreichenden Restreinigung des zu reinigenden Gutes dient auch eine Verlängerung des Klarspülens. Die Erhöhung der Temperatur im Klarspülen bewirkt natürlich auch eine erhöhte Temperatur im Trocknen, wobei dessen Verlängerung ein besseres Verdampfen der Restflüssigkeit gewährleistet.

Nach einem weiteren bevorzugten Merkmal der Erfindung wird bei Feststellung des Fehlens von Salz während des Spülprogramms die Enthärtungseinrichtung trotz ausgeschaltetem Zustand zur Enthärtung des Wassers in Betrieb genommen wird und dass gegebenenfalls eine Salzmangelanzeige trotz ausgeschaltetem Zustand in Betrieb genommen. Durch die damit ermöglichte Verwendung von enthärtetem Wasser zur Reinigung und zum Klarspülen wird eine bessere Wirksamkeit dieser Zugabemittel erreicht. Die trotz ausgeschaltetem Zustand in Betrieb genommene Salzmangelanzeige zeigt dem Benutzer den Sonderfall in der Reinigungshandlung an.

Mit der vorliegenden Erfindung ist es gelungen, ein Verfahren bereitzustellen, welches es erlaubt, den Spülprogrammablauf einer Geschirrspülmaschine so anzupassen, dass auch bei Verwendung unterschiedlichster Kombinationsspülmittel eine befriedigende Reinigungs- und Trocknungsleistung erzielt wird.

Zweckmäßigerweise wird das Fehlen von Verbrauchsmitteln mittels eines zu geringen Füllstandes an Verbrauchsmitteln in einem zugeordneten Vorratsbehälter festgestellt. Damit werden üblicherweise ohnehin vorhandene Sensoren für weitere vorteilhafte Maßnahmen verwendet.

Nach einer vorteilhaften Ausführungsform der Erfindung wird das Fehlen von Verbrauchsmitteln mittels eines Sensors zur Messung der Eigenschaften der entsprechenden Reinigungsflüssigkeit festgestellt. Die Klarspülflotte ist bei Zugabe von Klarspüler im Gegensatz zu der laugenförmigen Reinigerflotte sauer. Nicht enthärtetes Wasser hat außer dem höheren Härtegrad auch einen anderen ph-Wert als enthärtetes Wasser. Daher ist vorteilhafterweise der Sensor zur Messung der Eigenschaften der Spülflotte ein ph-Wert-Sensor oder ein Wasserhärte-Sensor.

Mit einem derartigen Sensor kann bei einem Vergleich mit einem vorgegebenen Wert auch die Konzentration ev. doch noch vorhandenen Klarspülers in der Klarspülflotte festgestellt werden. Daher wird in besonders vorteilhafter Weise während des Spülprogramms die Anzahl der Flottenwechsel in einem Teilprogrammschritt Zwischenspülen und/oder Klarspülen und/oder die Dauer eines Teilprogrammschrittes Trocknen und/oder die damit verbundene Temperatur entsprechend des festgestellten. Wertes angepasst.

Mit einem derartigen Sensor kann natürlich auch bei einem Vergleich mit einem vorgegebenen Wert die Resthärte des eingefüllten Wassers festgestellt werden. Daher wird in ebenfalls besonders vorteilhafter Weise bei Feststellung des Fehlens von Salz während des Spülprogramms die Enthärtungseinrichtung trotz ausgeschaltetem Zustand zur Enthärtung des Wassers entsprechend des festgestellten Wertes auf einen Mindestwert in Betrieb genommen und gegebenenfalls eine Salzmangelanzeige trotz ausgeschaltetem Zustand in Betrieb genommen. Da bekannt ist, dass die in den Tabs oder Gels enthaltene Chemikalie, die die Funktion der Enthärtungseinrichtung ersetzen soll bis etwa 25 °dH wirkt, beträgt bestimmungsgemäß der Mindesthärtegrad etwa 25° dH.

Die oben genannte Aufgabe wird durch eine erfindungsgemäße Geschirrspülmaschine zur Verwendung eines Verfahrens nach einem der vorherigen Ansprüche gelöst.

Nach einer vorteilhaften Ausführungsform der Erfindung ist ein Sensor zur Messung der Eigenschaften der entsprechenden Reinigungsflüssigkeit angeordnet.

Vorteilhafterweise ist der Sensor zur Messung der Eigenschaften der entsprechenden Reinigungsflüssigkeit ein ph-Wert-Sensor oder ein Wasserhärte-Sensor.

Mit der vorliegenden Erfindung ist es gelungen, ein Verfahren bereitzustellen, welches es erlaubt, den Spülprogrammablauf einer Geschirrspülmaschine so anzupassen, dass auch bei Verwendung unterschiedlichster Kombinationsspülmittel eine befriedigende Reinigungs- und Trocknungsleistung erzielt wird.

## Patentansprüche

1. Verfahren zum Anpassen eines Spülprogramms in einer Geschirrspülmaschine, bei dem bei Feststellung des Fehlens der Zugabe von Klarspülmittel und bei Betrieb der Geschirrspülmaschine und/oder bei Feststellung des Fehlens von Salz und bei einer ausgeschalteten Enthärtungseinrichtung und bei Betrieb der Geschirrspülmaschine der Spülprogrammablauf angepasst wird, wobei bei Feststellung des Fehlens der Zugabe von Klarspülmittel und bei Betrieb der Geschirrspülmaschine während des Spülprogramms die Anzahl der Flottenwechsel in einem Teilprogrammschritt Zwischenspülen gesenkt und/oder die Anzahl der Flottenwechsel in einem Teilprogrammschritt Klarspülen und/oder die Dauer eines Teilprogrammschrittes Trocknen und/oder die damit verbundene Temperatur erhöht wird.

2. Verfahren nach Anspruch 1, **dadurch gekennzeichnet, dass** bei Feststellung des Fehlens von Salz während des Spülprogramms die Enthärtungseinrichtung trotz ausgeschaltetem Zustand zur Enthärtung des Wassers in Betrieb genommen wird und dass gegebenenfalls eine Salzmangelanzeige trotz ausgeschaltetem Zustand in Betrieb genommen wird.

3. Verfahren nach einem der Ansprüche 1 oder 2, **dadurch gekennzeichnet, dass** das Fehlen von Verbrauchsmitteln mittels eines zu geringen Füllstandes an Verbrauchsmitteln in einem zugeordneten Vorratsbehälter festgestellt wird.

4. Verfahren nach einem der Ansprüche 1 oder 2, **dadurch gekennzeichnet, dass** das Fehlen von Verbrauchsmitteln mittels eines Sensors zur Messung der Eigenschaften der entsprechenden Reinigungsflüssigkeit festgestellt wird.

5. Verfahren nach Anspruch 4, **dadurch gekennzeichnet, dass** der Sensor zur Messung der Eigenschaften der entsprechenden Reinigungsflüssigkeit ein ph-Wert-Sensor oder ein Wasserhärte-Sensor ist.

6. Verfahren nach Anspruch 5, **dadurch gekennzeichnet, dass** bei Feststellung des Fehlens der Zugabe von Klarspülmittel und bei Betrieb der Geschirrspülmaschine während des Spülprogramms die Anzahl der Flottenwechsel in einem Teilprogrammschritt Zwischenspülen und/oder Klarspülen und/oder die Dauer eines Teilprogrammschrittes Trocknen und/oder die damit verbundene Temperatur entsprechend des festgestellten Wertes angepasst wird.

7. Verfahren nach Anspruch 5, **dadurch gekennzeichnet, dass** bei Feststellung des Fehlens von Salz während des Spülprogramms die Enthärtungseinrichtung trotz ausgeschaltetem Zustand zur Enthärtung des Wassers entsprechend des festgestellten Wertes oder Wasserhärtegrades auf einen Mindestwert in Betrieb genommen wird und dass gegebenenfalls eine Salzmangelanzeige trotz ausgeschaltetem Zustand in Betrieb genommen wird.

8. Verfahren nach Anspruch 7, **dadurch gekennzeichnet, dass** der Mindesthärtegrad etwa 25° dH beträgt.

## Claims

1. Method of adapting a rinsing program in a dishwasher, in which when the absence of feed of clear rinsing agent is detected and the dishwasher is in operation and/or when the absence of salt is detected and the softening device is switched off and the dishwasher is in operation the rinsing program sequence is adapted, wherein when during the rinsing program the absence of feed of clear rinsing agent is detected and the dishwasher is in operation the number of solution changes in a sub-program step of intermediate rinsing is reduced and/or the number of solution changes in a sub-program step of clear rinsing and/or the duration of a sub-program step of drying and/or the temperature connected therewith is or are increased.

2. Method according to claim 1, **characterised in that** when during the rinsing program the absence of salt is detected the softening device, notwithstanding a switched-off state, is placed in operation for softening the water and in a given case a salt deficiency indicating means, notwithstanding a switched-off state, is placed in operation.

3. Method according to one of claims 1 and 2, **characterised in that** the absence of consumable agent is detected by means of a too-small filling state of consumable agent in an associated storage container.

4. Method according to one of claims 1 and 2, **characterised in that** the absence of consumable agent is detected by means of a sensor for measuring the characteristics of the corresponding cleaning liquid.

5. Method according to claim 4, **characterised in that** the sensor for measuring the characteristics of the corresponding cleaning liquid is a pH value sensor or a water hardness sensor.

6. Method according to claim 5, **characterised in that** when during the rinsing program the absence of feed of clear rinsing agent is detected and the dishwasher is in operation the number of solution changes in a sub-program step of intermediate rinsing and/or clear rinsing and/or the duration of a sub-program step of drying and/or the temperature connected therewith is or are adapted in correspondence with the detected value.

7. Method according to claim 5, **characterised in that** when during the rinsing program the absence of salt is detected the softening device, notwithstanding a switched-off state, is placed in operation at a minimum value for softening the water in correspondence with the detected value or degree of water hardness and that in a given case a salt deficiency indicating means, notwithstanding a switched-off state, is placed in operation.

8. Method according to claim 7, **characterised in that** the degree of minimum hardness is approximately 25° pH.

## Revendications

1. Procédé d'adaptation d'un programme de lavage dans un lave-vaisselle, dans lequel, lors de la constatation du manque de l'apport de liquide de rinçage et pendant le fonctionnement du lave-vaisselle et/ou lors de la constatation du manque de sel et lorsque l'adoucisseur est hors fonction et pendant le fonctionnement du lave-vaisselle, le déroulement du programme de lavage est adapté, le nombre de changements de flotte dans une étape de programme partiel lavage intermédiaire étant baissé pendant le programme de lavage et/ou le nombre de changements de flotte dans une étape de programme partiel rinçage et/ou la durée d'une étape de programme partiel séchage et/ou la température qui y est liée étant augmentés lors de la constatation du manque de l'apport de liquide de rinçage et pendant le fonctionnement du lave-vaisselle.

2. Procédé selon la revendication 1, **caractérisé en ce que** lors de la constatation du manque de sel pendant le programme de lavage, l'adoucisseur, malgré l'état hors fonction pour adoucir l'eau, est mis en service et **en ce qu'**une indication de manque sel est éventuellement mise en service malgré l'état hors fonction.

3. Procédé selon l'une quelconque des revendications 1 ou 2, **caractérisé en ce que** le manque de produits consommables est constaté au moyen d'un niveau de remplissage de produits consommables trop bas dans un réservoir correspondant.

4. Procédé selon l'une quelconque des revendications 1 ou 2, **caractérisé en ce que** le manque de produits consommables est constaté au moyen d'un capteur de mesure des propriétés du liquide de nettoyage correspondant.

5. Procédé selon la revendication 4, **caractérisé en ce que** le capteur de mesure des propriétés du liquide de nettoyage correspondant est un capteur de valeur ph ou un capteur de dureté de l'eau.

6. Procédé selon la revendication 5, **caractérisé en ce que** lors de la constatation du manque d'apport de liquide de rinçage et pendant le fonctionnement du lave-vaisselle, le nombre de changements de flotte dans une étape de programme partiel lavage intermédiaire et/ou rinçage et/ou la durée d'une étape de programme partiel séchage et/ou la température qui y est liée sont adaptés pendant le programme de lavage de manière correspondant à la valeur constatée.

7. Procédé selon la revendication 5, **caractérisé en ce que** lors de la constatation du manque de sel pendant le programme de lavage, l'adoucisseur, malgré l'état hors fonction pour adoucir l'eau, est mis en marche sur une valeur minimale de manière correspondant à la valeur constatée ou au degré de dureté de l'eau et **en ce qu'**une indication de manque sel est éventuellement mise en service malgré l'état hors fonction.

8. Procédé selon la revendication 7, **caractérisé en ce que** le degré de dureté minimal est d'environ 25°dH.
